# FASCICULE DE BREVET EUROPEEN

(11) **EP 1 797 481 B1**
(45) Date de publication et mention de la délivrance du brevet: **22.12.2010**
(21) Numéro de dépôt: 04765914.9
(22) Date de dépôt: 09.10.2004
(51) Int. Cl.: G04B 9/00

(54) **PIECE D'HORLOGERIE MECANIQUE OU AUTOMATIQUE AVEC DISPOSITIF D'INDICATION DE LA FIABILITE DE LA CHRONOMETRIE DE LA PIECE**
MECHANISCHE ODER AUTOMATISCHE UHR MIT EINER EINRICHTUNG ZUR ANZEIGE DER ZEITGENAUIGKEIT DER UHR
MECHANICAL OR AUTOMATIC TIMEPIECE WITH DEVICE INDICATING TIME KEEPING RELIABILITY OF THE TIMEPIECE

(43) Date de publication de la demande: 20.06.2007
(73) Titulaire: BNB CONCEPT SA, 1299 Crans-près-Céligny (CH)
(72) Inventeur: BUTTET, Mathias, F-01220 Divonne Les Bains (FR); NAVAS, Michel, F-74160 Collonges (FR)
(74) Mandataire: Micheli & Cie SA
(86) Numéro de dépôt international: PCT/EP2004/011326
(87) Numéro de publication internationale: WO 2006/037367

(56) Documents cités:
- EP-A- 1 136 892
- CH-A- 6 279
- CH-A- 263 707
- CH-A5- 690 973
- US-A- 1 937 310

## Description

L'invention a pour objet une pièce d'horlogerie mécanique ou automatique présentant un mécanisme d'indication de réserve de marche.

Sur le marché horloger, on peut voir depuis longtemps des pièces indiquant la « réserve de marche » ou plus exactement le niveau de développement du ressort de barillet. L'indication de la réserve de marche permet à l'utilisateur de savoir le nombre d'heures pendant lequel sa montre peut encore fonctionner sans être remontée. L'indication de réserve de marche d'une montre-bracelet est en général indiquée en heures sur une échelle qui va habituellement de zéro à cent vingt heures.

Les pièces d'horlogerie possédant une indication de réserve de marche, présentent parfois une indication complémentaire dite dynamométrique indiquant, soit la puissance disponible à un moment précis dans le ressort de barillet, soit une échelle correspondant à l'amplitude du balancier. Dans les deux cas, ces indications sont linéaires ou proportionnelles à l'indication de réserve de marche ou du développement du ressort de barillet. De telles pièces d'horlogerie sont décrites par exemple dans les documents CH 263707, US 1937310 ou CH 690973.

L'objet de l'invention consiste à indiquer une information complémentaire correspondant à ce que nous appellerons un indice de fiabilité de la chronométrie de la pièce d'horlogerie, autrement dit d'indiquer la période de développement du ressort de barillet la plus précise pour le bon fonctionnement de la montre. Cet indice de fiabilité de la chronométrie sera affiché sur le cadran de la pièce d'horlogerie et permettra à l'utilisateur de contrôler que le fonctionnement de sa pièce d'horlogerie correspond bien à la période de fonctionnement idéal de la chronométrie de la pièce. Ainsi, l'indice de fiabilité de la chronométrie que nous appellerons en langue anglaise « Trust Index » n'est pas un indication linéaire de la réserve de marche, mais indique la période de temps pendant laquelle la montre fonctionne de manière idéale.

Lorsque le barillet est remonté à fond, la montre emmagasine trop d'énergie et son fonctionnement n'est pas satisfaisant. Pendant cette période qui dure environ deux heures ou plus, nous sommes dans une période de fonctionnement insatisfaisante qui n'est pas idéale pour une montre mécanique tant du point de vue de la résistance et de l'usure des matériaux que du point de vue de la chronométrie. Durant cette période insatisfaisante où la pièce d'horlogerie est remontée à fond, l'indication de l'indice de fiabilité de la chronométrie sera selon l'invention dans une zone orange, c'est à dire dans une zone à éviter. Après cette période en zone que nous avons appelée orange, l'indice de fiabilité de la chronométrie de la pièce d'horlogerie sera pendant plus des trois quarts de la réserve de marche de la montre dans une zone de précision extrême que nous appellerons zone verte dans laquelle le fonctionnement de la montre et sa chronométrie peuvent être considérés comme idéaux. Suite à cette zone idéale verte, l'indice de fiabilité de la chronométrie ou « Trust Index » passera ainsi pendant quinze à dix-huit heures dans une zone rouge également non satisfaisante pour laquelle le barillet est en manque d'énergie.

Dans la zone où l'indice de fiabilité de la chronométrie est idéale ou zone verte, la pièce d'horlogerie fonctionnera au mieux de sa fiabilité, sans danger et avec une usure minimum pour la résistance de ses matériaux. Grâce à l'index d'indice de fiabilité de la chronométrie selon l'invention, l'utilisateur pourra remonter sa pièce d'horlogerie de manière à rester dans cette zone verte idéale.

La pièce d'horlogerie selon l'invention est définie par la revendication 1.

Selon un mode d'exécution préféré, le dispositif d'indication de la fiabilité de la chronométrie est affiché sur le cadran à l'aide d'une aiguille se déplaçant sur la zone idéale de fonctionnement de la pièce, la zone idéale présentant à chacune de ses extrémités une zone de fonctionnement non satisfaisante correspondant à l'énergie maximum du barillet, respectivement une zone de fonctionnement non satisfaisante correspondant à l'énergie minimum du barillet.

Le dispositif d'indication de la fiabilité de la chronométrie de la pièce d'horlogerie comprend une came solidaire et tournant avec la roue à friction du mécanisme de réserve de marche, la came étant en contact avec un palpeur présentant une partie à friction entraînant en rotation un mobile en liaison avec un ressort de rappel fixé à la platine de la pièce d'horlogerie, le mobile portant une aiguille indiquant l'énergie emmagasinée dans le barillet.

Le pourtour de la came présentera avantageusement trois parties distinctes correspondant respectivement à une première partie d'énergie maximum du barillet pour laquelle la marche de la pièce d'horlogerie est non satisfaisante, à une deuxième partie de fonctionnement idéal de la pièce d'horlogerie, et à une troisième partie d'énergie minimum du barillet pendant laquelle le fonctionnement de la pièce d'horlogerie est également non satisfaisant.

Le palpeur pivote autour d'un axe relié à la platine et présente une extrémité munie d'une denture engrenant avec une denture du mobile portant l'aiguille indiquant l'énergie emmagasinée dans le barillet.

Alternativement, les moyens d'indication de la fiabilité de la chronométrie de la pièce d'horlogerie peuvent être un disque ou un cylindre se déplaçant derrière une fenêtre du cadran, le disque ou le cylindre présentant la zone idéale et, de part et d'autre de cette zone, les deux zones de fonctionnement non satisfaisantes.

Le dispositif d'indication de la fiabilité de la chronométrie de la pièce d'horlogerie peut être monté dans une montre automatique en liaison avec un mécanisme d'interruption du remontage automatique qui sera alors associé et commandé par le mécanisme d'indication de la fiabilité de la chronométrie.

Selon un mode d'exécution préféré, le palpeur du dispositif d'indication de la fiabilité de la chronométrie de la pièce d'horlogerie sera agencé pour actionner un levier de désaccouplement du remontage automatique lorsqu'il est positionné ou arrive sur la partie de la came correspondant à l'énergie maximum du barillet.

Dans une variante qui n'est pas comprise dans l'invention, il ne sera pas nécessaire d'afficher l'indication de réserve de marche. Toutefois le mécanisme de réserve de marche devra être présent dans la pièce d'horlogerie automatique de manière à commander le dispositif d'indication de la fiabilité de la chronométrie de la pièce.

Le dessin représente, à titre d'exemple, un mode d'exécution de la pièce d'horlogerie mécanique ou automatique comprenant un dispositif d'indication de la fiabilité de sa chronométrie.

Dans le dessin :
- la figure 1 est une vue schématique de dessus d'une pièce d'horlogerie mécanique présentant des moyens d'indication de réserve de marche et des moyens d'indication de la fiabilité de la chronométrie de la pièce,
- la figure 2 est une vue de dessus du dispositif d'indication de la fiabilité de la chronométrie de la pièce d'horlogerie et du mécanisme d'indication de la réserve de marche.
- la figure 3 est une vue à échelle agrandie d'une partie du dispositif de la figure 2,
- la figure 4 est une coupe selon les lignes IV-IV de la figure 3, et
- les figures 5 et 6 sont des vues du dispositif des figures 1 à 4 montées sur une pièce d'horlogerie automatique avec un mécanisme de désenclenchement du remontage automatique.

Dans la vue schématique de la pièce d'horlogerie représentée dans la figure 1, la pièce d'horlogerie ou montre mécanique présente un cadran 1 au-dessus duquel sont disposées une aiguille des heures 2 et une aiguille des minutes 3. A gauche et à droite de l'axe portant les aiguilles 2 et 3 sont disposés les moyens d'indication de réserve de marche 5 et les moyens d' indication de la fiabilité de la chronométrie de la montre 6 avec leurs aiguilles respectives 7 et 8. L'aiguille 7 d'indication de la réserve de marche se déplace sur une zone 9 subdivisée en cent vingt heures. Le mécanisme de réserve de marche et son indication au moyen de l'aiguille 7 se déplaçant sur la zone 9 sont connus et ne seront pas décrits en détails. Par contre, les moyens d'indication de la fiabilité de la chronométrie 6 avec son aiguille 8 est nouveau et, comme représenté dans le dessin, l'aiguille 8 se déplace de manière circulaire sur trois zones 10, 11, et 12. La zone 12 est une zone de fonctionnement non satisfaisante de la pièce d'horlogerie et correspond à une période dans laquelle le ressort du barillet est presque complètement détendu. Elle correspond à une période de quinze à diy-huit heures environ. Cette zone 10 étant une zone de fonctionnement non satisfaisante, elle sera avantageusement représentée par exemple en rouge. La zone qui suit, c'est à dire la zone 11, représente une zone de fonctionnement de la chronométrie de la pièce d'horlogerie idéale représentant environ les trois quarts de la réserve de marche de la montre, et sera par conséquent par exemple en vert. La zone qui suit 10 représente également une zone non satisfaisante de la chronométrie de la montre et correspond à une zone de remontage maximum. Elle correspond à une période de deux heures environ. Cette zone 10 étant également une zone de fonctionnement non satisfaisante de la pièce d'horlogerie, elle sera représentée par exemple en orange si l'on veut la différencier de la zone 12. On remarque immédiatement que l'utilisateur de la montre pourra à tout moment savoir si sa montre ou sa pièce d'horlogerie 1 fonctionne de manière idéale, et, dans le cas où l'aiguille 8 serait dans la zone 12, il pourra remonter sa montre pour revenir dans la zone idéale 11 en prenant la précaution d'arrêter le remontage avant qu'il ne pénètre dans la zone 10 de fonctionnement également non satisfaisante pour laquelle le barillet de la pièce d'horlogerie livre une énergie maximum durant à peu près deux heures ou plus susceptibles de créer un mauvais fonctionnement de la pièce d'horlogerie et une usure trop importante des constituants de ladite pièce.

Alternativement les moyens d'indication du dispositif de fiabilité de la chronométrie de la pièce d'horlogerie 1 avec son aiguille 8 et ses zones 10, 11, et 12 peuvent être remplacés par exemple par un disque présentant également les zones 10, 11, et 12 se déplaçant sous une fenêtre du cadran 1. Le disque peut également être remplacé par un cylindre de petite dimension se déplaçant également sous une fenêtre du cadran. Il est également possible de renoncer à l'indication des zones 10 et 12, et l'utilisateur s'arrangera alors pour remonter sa pièce d'horlogerie de manière à ce que l'aiguille reste sur la zone 11. Dans une variante qui n'est pas comprise dans l'invention, peut renoncer à indiquer la réserve de marche de la montre et ainsi supprimer l'aiguille 7 et sa zone 9. Cependant, la pièce d'horlogerie doit obligatoirement inclure le mécanisme de réserve de marche.

Le dispositif de fiabilité de la chronométrie de la pièce d'horlogerie est représenté dans la figure 2 et est commandé par la roue à friction 15 du mécanisme de réserve de marche. Sur cette roue à friction 15 du mécanisme de réserve de marche non représenté, est solidement fixée une came 16 de manière à être active sur l'angle de parcours de l'aiguille d'indication de la réserve de marche correspondant à un angle d'environ 100°. L'aiguille d'indication de la réserve de marche dans le cas où elle est présente, sera par conséquent montée sur l'axe 17 de la roue à friction 15. Un palpeur 18 est maintenu en contact avec la came 16. Ce palpeur 18 pivote sur un axe 19 et présente une extrémité 20 munie d'une denture 21. La denture 21 engrène avec un pignon 22, sous l'action d'un ressort de rappel 23, lui-même fixé à la platine de la montre par une goupille 24. Sur l'axe du pignon 21 est fixée l'aiguille 8 représentée dans la figure 1 et qui se déplacera dans les trois zones 10, 11, et 12 selon l'angle 25 indiqué dans la figure 2. Comme mentionné précédemment, la roue à friction 15 du mécanisme de réserve de marche se déplace par un mouvement d'allers et retours selon l'angle 26 de la figure 2. Dans la position du palpeur 18 représentée dans la figure 2, la partie 27 de la came située entre les becs 28 et 29 correspond à la zone verte pour laquelle la fiabilité de la chronométrie de la pièce d'horlogerie est idéale. Lors du remontage, le bec 29 est passé, on arrive dans la zone orange dans laquelle l'énergie livrée par le barillet est maximum, et par conséquent dans une zone non satisfaisante. En fonctionnement, lorsque le palpeur 18 est passé par le bec 28 dans le sens contraire aux aiguilles d'une montre, on arrive dans la zone rouge dans laquelle le barillet est complètement détendu, et qui correspond également à une zone non satisfaisante. Il est évident pour l'homme du métier que la came doit être taillée et positionnée sur la roue à friction 15 de l'indication de réserve de marche, en fonction du mécanisme de réserve de marche utilisé.

Le dispositif d'indication de la fiabilité de la chronométrie de la pièce d'horlogerie reliée au mécanisme de réserve de marche en regard des figures 1 à 4, est destiné à être monté sur une pièce d'horlogerie mécanique, c'est-à-dire munie d'un remontoir. Le dispositif offre un avantage intéressant pour l'utilisateur qui peut alors remonter sa montre en s'arrangeant pour rester dans la zone de fonctionnement idéal de la pièce d'horlogerie.

Comme mentionné plus haut, le dispositif d'indication de la fiabilité de la chronométrie de la pièce d'horlogerie peut être monté dans une montre automatique. Dans une montre automatique, on retrouve dans les figures 5 et 6 le dispositif d'indication de la fiabilité de la chronométrie de la pièce d'horlogerie 30 avec son palpeur 18 monté sur l'axe 19 et engrenant le pignon 24 contre l'action du ressort 23. Le palpeur 18 suit comme décrit dans les figures 1 à 4, la came 16 montée sur la roue à friction du mécanisme d'indication de réserve de marche. Le fonctionnement du dispositif dans la pièce d'horlogerie automatique 30 des figures 5 et 6 est exactement le même que le dispositif décrit en regard des figures 1 à 4. On remarquera dans la figure 5 que le palpeur 18 présente un bec complémentaire supérieur 31 agencé pour actionner un levier 32 tournant autour d'un axe 33. Le levier 32 est agencé pour déconnecter la masse oscillante 34 au moment où le dispositif d'indication de la fiabilité de la chronométrie de la pièce d'horlogerie arrive dans la zone pour laquelle le barillet arrive dans sa position d'énergie maximum. Dans la figure 6, le levier 32 a été actionné par le bec supérieur 31 du palpeur 18, et la masse oscillante 34 est désaccouplée. On évite ainsi de forcer le mécanisme, et la pièce d'horlogerie automatique des figures 5 et 6 fonctionnera toujours dans la zone d'énergie idéale fournie par le barillet.

## Revendications

1. Pièce d'horlogerie mécanique ou automatique présentant un mécanisme d'indication de réserve de marche, **caractérisée en ce qu'**elle comprend un dispositif d'indication de la fiabilité de la chronométrie de la pièce d'horlogerie (8 à 12, Figure 1 ; 16 à 24, Figure 2) relié au mécanisme d'indication de réserve de marche et comprenant des moyens (6, 8, 10, 11, 12) d'indication de la fiabilité de la chronométrie, distincts et séparés de moyens d'indication de la réserve de marche (5, 7, 9) présentant une zone considérée comme idéale (11) et indiquant que l'énergie fournie par le barillet correspond à la période considérée comme la plus précise de fonctionnement de la pièce d'horlogerie.

2. Pièce d'horlogerie selon la revendication 1, **caractérisée en ce que** le dispositif d'indication de la fiabilité de la chronométrie de la pièce d'horlogerie est affiché sur le cadran (1, Figure 1) à l'aide d'une aiguille (8) se déplaçant sur la zone idéale (11) de fonctionnement de la pièce d'horlogerie, la zone idéale (11) présentant à chacune de ses extrémités une zone de fonctionnement considérée comme non satisfaisante (10 ; 12).

3. Pièce d'horlogerie selon la revendication 1 ou 2, **caractérisée en ce que** le dispositif d'indication de la fiabilité de la chronométrie de la pièce d'horlogerie comprend une came (16, Figure 2) solidaire et tournant avec une roue à friction (15) du mécanisme de réserve de marche, la came (16) étant en contact avec un palpeur (18) présentant une partie à friction (21) entraînant en rotation un mobile (22) en liaison avec un ressort de rappel (23) fixé à la platine de la pièce d'horlogerie, le mobile portant une aiguille des moyens d'indication de la fiabilité de la chronométrie.

4. Pièce d'horlogerie selon la revendication 3, **caractérisée en ce que** le pourtour de la came (16) présente trois parties distinctes (27, 28, 29) correspondant respectivement à une première partie (29) d'énergie maximum du barillet pour laquelle la marche de la pièce d'horlogerie est considérée comme non satisfaisante, à une deuxième partie (27) considérée comme idéale de fonctionnement de la pièce d'horlogerie et à une troisième partie (28) d'énergie minimum du barillet pour laquelle le fonctionnement de la pièce d'horlogerie est considérée comme non satisfaisante.

5. Pièce d'horlogerie selon la revendication 4, **caractérisée en ce que** le palpeur (18) pivote autour d'un axe (19) relié à la platine et présente une extrémité munie d'une denture (21) engrenant avec une denture correspondante du mobile (22) portant l'aiguille (8) des moyens d'indication de la fiabilité de la chronométrie.

6. Pièce d'horlogerie selon la revendication 1, **caractérisée en ce que** les moyens d'indication du dispositif d'indication de la fiabilité de la chronométrie de la pièce d'horlogerie comportent un disque ou un cylindre se déplaçant derrière une fenêtre du cadran, le disque ou le cylindre présentant ladite zone idéale (11) et de part et d'autre de cette zone deux zones de fonctionnement non considérées comme satisfaisantes.

7. Pièce d'horlogerie selon la revendication 1, **caractérisée en ce qu'**un mécanisme d'interruption du remontage automatique (31, 32, 33) est associé au mécanisme d'indication de la fiabilité de la chronométrie.

8. Pièce d'horlogerie selon les revendications 4 et 7, **caractérisée en ce que** le palpeur (18) est agencé pour actionner un levier de désaccouplement du remontage automatique (32) lorsqu'il arrive sur la partie de la came (16) correspondant à l'énergie maximum du barillet.

## Claims

1. Mechanical or automatic timepiece which includes a mechanism for indicating the remaining running time, which is **characterised in that** it comprises a device indicating the time-keeping reliability of the timepiece (8-12, Figure 1; 16-24, Figure 2) linked to the mechanism for indicating the remaining running time and comprising means (6, 8, 10, 11, 12) for indicating the time-keeping reliability, distinct and separate means for indicating the remaining running time (5, 7, 9) including an area considered as ideal (11) and indicating the energy supplied by the barrel corresponding to the period considered as the most precise for the operation of the timepiece.

2. Timepiece in accordance with claim 1, which is **characterised in that** the device for indicating the time-keeping reliability of the timepiece is displayed on the dial (1, Figure 1) with the help of a hand (8), placed on the ideal zone (11) of operation of the timepiece. The ideal zone (11) featuring at each of its extremities a zone of operation considered as unsatisfactory (10; 12).

3. Timepiece in accordance with claim 1 or 2, **characterised in that** the device for indicating the time-keeping reliability of the timepiece comprises a cam (16, Figure 2) fixed to and turning with a friction wheel (15) of the remaining running time mechanism, the cam (16) being in contact with a sensor (18) featuring one friction part (21) driving a mobile (22) in rotation in connection with a return spring (23) fixed to the mainplate of the timepiece, the mobile carrying a hand of the means indicating time-keeping reliability.

4. Timepiece in accordance with claim 3, **characterised in that** the periphery of the cam (16) presents three distinct parts (27, 28, 29) corresponding respectively to a first part (29) of the maximum energy of the barrel for which the running of the timepiece is considered as unsatisfactory, to a second part (27) considered as ideal for operating the timepiece and a third part (28) of minimum energy of the barrel for which the operation of the timepiece is considered as unsatisfactory.

5. Timepiece in accordance with claim 4, **characterised in that** the sensor (18) pivots around an axle (19) linked to the mainplate and featuring one extremity fitted with teeth (21) engaging with corresponding toothing of the mobile (22) carrying the hand (8) of the means for indicating the time-keeping reliability.

6. Timepiece in accordance with claim 1, **characterised in that** the means for indicating the time-keeping reliability of the timepiece comprises a disc or a cylinder moving behind a window of the dial, the disc or cylinder featuring said ideal zone (11) and on either part of this zone, two zones of operation not considered as satisfactory.

7. Timepiece in accordance with claim 1, **characterised in that** a mechanism for interrupting automatic winding (31, 32, 33) is connected to the mechanism for indicating the time-keeping reliability.

8. Timepiece in accordance with claims 4 and 7, **characterised in that** the sensor (18) is fitted to activate a decoupling lever of the automatic winding system (32) when it reaches the part of the car (16) corresponding to the maximum energy of the barrel.

## Patentansprüche

1. Teil eines mechanischen oder automatischen Uhrwerks mit einem Gangreserveanzeigemechanismus, **dadurch gekennzeichnet, dass** er eine Vorrichtung zur Anzeige der Zuverlässigkeit der Zeitmessung des Uhrwerkteils (8 bis 12, Figur 1; 16 bis 24, Figur 2) umfasst, die mit dem Gangreserveanzeigemechanismus verbunden ist und Mittel (6, 8, 10, 11, 12) zur Anzeige der Zuverlässigkeit der Zeitmessung umfasst, die von den Mitteln zur Anzeige der Gangreserve (5, 7, 9) unterschiedlich und getrennt sind, umfassend eine Zone (11), die als ideal angesehen wird und anzeigt, dass die vom Federgehäuse gelieferte Energie der genauesten Funktionsperiode des Uhrwerkteils entspricht.

2. Uhrwerkteil nach Anspruch 1, **dadurch gekennzeichnet, dass** die Vorrichtung zur Anzeige der Zuverlässigkeit der Zeitmessung des Uhrwerkteils auf dem Zifferblatt (1, Figur 1) mit Hilfe eines Zeigers (8), der sich auf der idealen Funktionszone (11) des Uhrwerkteils bewegt, dargestellt ist, wobei die ideale Zone (11) jeweils an ihren Enden eine Funktionszone (10; 12) aufweist, die als nicht zufrieden stellend angesehen wird.

3. Uhrwerkteil nach Anspruch 1 oder 2, **dadurch gekennzeichnet, dass** die Vorrichtung zur Anzeige der Zuverlässigkeit der Zeitmessung des Uhrwerkteils eine Nocke (16, Figur 2) umfasst, die mit einem Reibrad (15) des Gangreservemechanismus verbunden ist und sich mit diesem dreht, wobei die Nocke (16) mit einem Fühler (18) in Kontakt ist, der einen Reibteil (21) aufweist, der in Drehung eine Triebfeder (22) antreibt, die mit einer Rückstellfeder (23) verbunden ist, die an der Platine des Uhrwerkteils befestigt ist, wobei die Triebfeder einen Zeiger der Mittel zur Anzeige der Zuverlässigkeit der Zeitmessung trägt.

4. Uhrwerkteil nach Anspruch 3, **dadurch gekennzeichnet, dass** der Umfang der Nocke (16) drei getrennte Teile (27, 28, 29) aufweist, die jeweils einem ersten Teil (29) maximaler Energie des Federgehäuses, für den der Gang des Uhrwerkteils als nicht zufrieden stellend angesehen wird, einem zweiten Funktionsteil (27) des Uhrwerkteils, der als ideal angesehen wird, und einem dritten Teil (28) minimaler Energie des Federgehäuses entsprechen, für den die Funktion des Uhrwerkteils als nicht zufrieden stellend angesehen wird.

5. Uhrwerkteil nach Anspruch 4, **dadurch gekennzeichnet, dass** der Fühler (18) um eine Achse (19), die mit der Platine verbunden ist, schwenkt und ein Ende aufweist, das mit einer Zahnung (21) versehen ist, die in eine entsprechende Zahnung der Triebfeder (22) eingreift, die den Zeiger (8) der Mittel zur Anzeige der Zuverlässigkeit der Zeitmessung trägt.

6. Uhrwerkteil nach Anspruch 1, **dadurch gekennzeichnet, dass** die Anzeigemittel der Vorrichtung zur Anzeige der Zuverlässigkeit der Zeitmessung des Uhrwerkteils eine Scheibe oder einen Zylinder umfassen, der sich hinter einem Fenster des Zifferblattes bewegt, wobei die Scheibe oder der Zylinder die ideale Zone (11) und beiderseits dieser Zone zwei als nicht zufrieden stellend angesehene Funktionszonen aufweist.

7. Uhrwerkteil nach Anspruch 1, **dadurch gekennzeichnet, dass** ein Unterbrechungsmechanismus des automatischen Aufzugs (31, 32, 33) mit dem Mechanismus zur Anzeige der Zuverlässigkeit der Zeitmessung verbunden ist.

8. Uhrwerkteil nach den Ansprüchen 4 und 7, **dadurch gekennzeichnet, dass** der Fühler (18) derart angeordnet ist, dass er einen Hebel zur Entkopplung des automatischen Aufzugs (32) betätigt, wenn er auf dem Teil der Nocke (16) ankommt, der der maximalen Energie des Federgehäuses entspricht.
